# FASCICULE DE BREVET EUROPEEN

(11) **EP 4 159 079 B1**
(45) Date de publication et mention de la délivrance du brevet: **29.05.2024**
(21) Numéro de dépôt: 21200541.7
(22) Date de dépôt: 01.10.2021
(51) Int. Cl.: A44C 5/24

(54) **FERMOIR DE BRACELET AVEC REGLAGE DE LA LONGUEUR**
ARMBANDVERSCHLUSS MIT LÄNGENREGULIERUNG
BRACELET CLASP WITH LENGTH ADJUSTMENT

(43) Date de publication de la demande: 05.04.2023
(73) Titulaire: Omega SA, 2502 Bienne (CH)
(72) Inventeur: LOETSCHER, Philippe, 2533 Evilard (CH)
(74) Mandataire: ICB SA

(56) Documents cités:
- EP-A1- 2 740 381
- EP-A1- 2 767 184
- EP-B1- 0 350 785
- US-A- 3 696 469

## Description

### Domaine technique

La présente invention concerne un fermoir pour bracelet avec un dispositif de réglage de la longueur utile du bracelet.

La présente invention concerne également une montre-bracelet munie d'un tel fermoir.

### Etat de la technique

La problématique relative à la nécessité de prévoir un dispositif de réglage de la longueur utile d'un bracelet est bien connue.

D'une part, dans le cas de bracelets composés de maillon, il est possible que le poignet du porteur présente une circonférence dont la valeur est située entre deux configurations du bracelet différant l'une de l'autre d'un seul maillon. Aussi, il est utile de prévoir un dispositif de réglage de la longueur utile du bracelet permettant un ajustement plus fin de la longueur du bracelet que le retrait ou l'ajout d'un maillon.

D'autre part, on sait également que la valeur de la circonférence du poignet varie en fonction des saisons, une valeur maximale étant généralement atteinte en été et une valeur minimale étant atteinte en hiver. Il est là encore préférable de prévoir un dispositif de réglage fin de la longueur utile du bracelet permettant au porteur du bracelet d'ajuster cette longueur pour améliorer le confort du bracelet au porter.

A titre d'exemple, la demande de brevet EP 09131060 A1 décrit un fermoir du type à boucle déployante comportant un capot présentant une série de paires de trous destinés à loger les extrémités d'une barrette de fixation d'un bracelet. Deux paires de trous adjacentes sont espacées d'une distance définissant un pas de réglage de la longueur utile du bracelet, pour répondre aux problèmes mentionnés ci-dessus.

Toutefois, un tel dispositif de réglage de la longueur du bracelet est peu esthétique étant donné que les trous de réglage sont visibles sur les côtés du capot. En outre, l'opération de réglage d'un tel fermoir requiert une certaine dextérité car elle nécessite d'introduire un outil pointu dans les trous pour comprimer la barrette de fixation du bracelet, ce qui risque de conduire à des dommages au niveau du capot en cas de maladresse de la personne réalisant l'ajustement.

Pour éviter une telle situation, des dispositifs alternatifs ont déjà été divulgués, comme par exemple dans le brevet EP 0350785 B1 qui décrit un fermoir similaire au précédent mais comprenant en alternative un dispositif d'ajustement de la longueur utile du bracelet pouvant être manipulé sans outil. En effet, le fermoir décrit dans ce brevet est du type à boucle déployante comportant deux lames articulées entre elle au moyen d'une tige les traversant toutes deux, chacune des lames portant à son extrémité libre un organe de fixation à un bracelet. Une première lame porte un crochet destiné à s'engager dans un trou ménagé dans la seconde lame pour y coopérer avec une gâchette permettant de verrouiller le crochet et donc le fermoir dans un état fermé. La seconde lame comprend deux parties susceptibles de coulisser l'une par rapport à l'autre dans une certaine plage prédéfinie, définissant un pas d'ajustement de la longueur utile du bracelet. Une première de ses deux parties porte la charnière la reliant à la première lame tandis que la seconde partie porte la gâchette de verrouillage. Le trou dans lequel le crochet s'engage pour verrouiller le fermoir présente une longueur, suivant la direction longitudinale du bracelet, correspondant à la plage de coulissement entre les deux parties de la seconde lame. La gâchette présente une partie centrale définissant deux emplacements pour le crochet, suivant la direction longitudinale du bracelet, correspondant à deux longueurs utiles différentes du bracelet. Un organe de commande comprenant notamment un poussoir permet d'actionner la gâchette pour libérer le crochet et ouvrir le fermoir.

Le document EP2740381A1 divulgue un fermoir selon le préambule de la revendication 1.

On pourra signaler qu'un inconvénient qui résulte de cette structure est la perte du réglage de la longueur du bracelet à chaque ouverture du fermoir. De ce fait, le porteur du bracelet doit veiller à chaque fermeture de son fermoir que le crochet est inséré du côté de la portion centrale de la gâchette correspondant à la longueur souhaitée pour le bracelet.

Des dispositifs de réglage comportant un organe de verrouillage spécifique ont également été proposés, en alternative, pour éviter ce type d'inconvénients.

### Divulgation de l'invention

Un but principal de la présente invention est de pallier les inconvénients des fermoirs connus de l'art antérieur, en proposant un fermoir de bracelet comprenant un dispositif de réglage de la longueur utile du bracelet de structure simple, proposant préférablement un réglage stable, y compris lorsque le fermoir est ouvert, et de manipulation aisée.

A cet effet, la présente invention concerne plus particulièrement un fermoir pour bracelet comprenant des première et seconde lames articulées l'une par rapport à l'autre, par une première de leurs extrémités respectives, entre une position fermée, de porter, et au moins une position ouverte, ladite première lame portant un organe de fixation d'un premier brin de bracelet, ladite seconde lame, inférieure, étant reliée à un passant à sa seconde extrémité, le passant définissant un passage pour un second brin de bracelet et portant un téton destiné à être inséré dans un trou adapté du brin de bracelet pour définir un point d'ancrage de ce dernier au fermoir, le fermoir comportant en outre au moins un organe de verrouillage pour maintenir lesdites première et seconde lames dans leur position fermée.

Selon l'invention, un chariot relié à la deuxième extrémité de la seconde lame, ledit chariot étant agencé pour coulisser dans le passant et apte à passer d'une première position indexée à une deuxième positon indexée pour définir au moins deux positions prédéfinies associées à une longueur utile prédéfinie du bracelet.

Conformément à d'autres variantes avantageuses de l'invention :
- ledit passant comprend deux rainures de guidage disposées en vis-à-vis et dans lesquelles le chariot coulisse dans le sens de la longueur du fermoir ;
- le passant comprend des moyens d'indexation définissant les première et deuxième positions indexées ;
- les moyens d'indexation comprennent au moins deux encoches disposées sur au moins une des rainures de guidage ;
- le passant comprend un organe de commande agencé pour permettre le déplacement du chariot d'une position à une autre ;
- l'organe de commande se présente sous la forme d'un poussoir agencé sur le chariot, le poussoir comprenant un ergot agencé pour coopérer avec les moyens d'indexation ;
- le poussoir est agencé pour translater selon une direction perpendiculaire par rapport au sens de la longueur du fermoir ;
- le fermoir comprend des moyens de rappel agencé pour maintenir l'organe de commande sous contrainte ;
- le chariot comprend des moyens de limitation de la course de ce dernier ;
- les moyens de limitation de la course du chariot comprennent un pion solidaire du passant et agencé pour coopérer avec un trou oblong du chariot ;
- les extrémités du trou oblong définissent deux positions indexées du chariot.

L'invention concerne également une montre-bracelet comportant un bracelet muni d'un fermoir conforme à l'invention.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue en perspective d'un fermoir conforme à l'invention ;
- les figures 2a et 2b représentent une vue de dessus d'une partie d'un fermoir conforme à l'invention, avec le poussoir respectivement en position de repos et en position rétractée ;
- la figure 3 représente une vue éclatée d'un fermoir conforme à l'invention.

### Mode(s) de réalisation de l'invention

Le fermoir illustré à titre non limitatif sur les figures correspond à un mode de réalisation préféré de la présente invention. Plus précisément, le fermoir 100 est du type à boucle déployante et est destiné à fermer un bracelet de pièce d'horlogerie.

Tel que cela ressort plus particulièrement des figures 1 et 2, le fermoir 100 comporte une première lame 1 articulée sur une seconde lame. Chacune des lames présente une forme allongée suivant la direction longitudinale du bracelet et légèrement incurvée pour mieux épouser la forme du poignet d'un porteur.

La première lame 1 comprend deux montants 10 agencés en contact l'un avec l'autre à une de leur extrémité et, présentant chacun une découpe telle qu'ils ne sont pas en contact l'un avec l'autre sur la plus grande partie de leur longueur.

Chacun des montants 10 porte une extension 11, à proximité de son autre extrémité, s'étendant suivant une direction perpendiculaire à la direction longitudinale du bracelet, pour former un poussoir définissant un organe de commande permettant de déverrouiller le fermoir, tel que cela ressort de la figure 1.

Par ailleurs, l'extrémité libre de la première lame 1 porte des moyens de maintien du bracelet destiné à être associé au fermoir 100.

Les moyens de maintien comprennent un capot 12 présentant une paroi supérieure 13 portant des parois latérales 14. Les parois latérales 14 sont munies de deux trous 8 permettant de loger une extrémité d'une barrette de fixation d'un brin de bracelet, de manière conventionnelle.

La seconde lame 2 comprend deux bras 20 reliés d'une part à la première lame 1, et d'autre part à un passant 3 via un chariot 4. Le passant 3 comprend des portions coudées 30 pour le passage d'un brin de bracelet, décalées par rapport à la direction générale des bras 20 pour définir un passage pour le brin de bracelet.

Le passant 3 présente un premier téton 7 et un deuxième téton 31, tous les deux destinés à être engagés dans un trou différent du bracelet pour définir un premier et un deuxième point d'ancrage du brin de bracelet au fermoir 100 et ainsi le maintenir bien aligné par rapport au fermoir.

Avantageusement, le passant 3 disposé à l'extrémité de la seconde lame 2 porte un dispositif de réglage de la longueur utile du bracelet destiné à être associé au fermoir.

Le dispositif de réglage de la longueur utile du bracelet comprend notamment le chariot 4 qui est pourvu d'une base 40 de forme rectangulaire et de deux montants 41, et qui est agencé pour se déplacer dans le passant 3 dans la direction de la longueur du fermoir. Les montants 41 sont agencés pour coulisser dans des rainures 33 de guidage correspondantes prévues sur les bords latéraux du passant 3.

Selon l'invention, le chariot 4 comprend un trou oblong 42 formé sur la base 40, le trou oblong 42 coopérant avec un pion 32 solidaire du passant 3. Ainsi, le pion 32 traverse le trou oblong lorsque le chariot 4 est monté dans le passant 3, les montants 41 étant logés dans les rainures 33. Le trou oblong 42 et le pion 32 permette de définir la longueur de la course du chariot 4 par rapport au passant 3, les extrémités du trou oblong 42 définissant ainsi les positions extrêmes du chariot 4.

Tel qu'illustré aux figures 2a et 2b, le passant 3 comprend des moyens d'indexation définissant au moins des première et seconde positions indexées, ces positions permettant de régler la mise à l'aise du fermoir. Avantageusement, les moyens d'indexation comprennent au moins deux encoches 34 disposées sur au moins une des rainures de guidage 33 pour former lesdites au moins première et seconde positions indexées.

Le passant 3 comprend également un organe de commande agencé pour permettre le déplacement du chariot d'une position à une autre, l'organe de commande se présentant sous la forme d'un poussoir 5 agencé sur le chariot 3 et se déplaçant avec ce dernier. Comme on peut le voir aux figures 2a et 2b, le poussoir 5 comprend sur sa face supérieure un ergot 50 agencé pour coopérer avec les encoches 34 de la rainure 33 de manière à verrouiller la position choisie, à savoir la première ou la seconde position dans l'exemple illustré. Le poussoir 5 s'étend sur une grande partie de la largeur du chariot 4 et présente une portion plane 51 directement après l'ergot 50 et se logeant dans l'un des montants 41 du chariot 4. Un tel agencement permet d'éviter que le poussoir soit délogé du chariot 4 lors de sa manipulation.

Bien évidemment un nombre de positions plus élevé pour le réglage de la longueur du fermoir, par exemple trois, quatre ou cinq, est tout à fait envisageable pour l'homme du métier qui n'a qu'à augmenter le nombre d'encoches 34.

Le poussoir 5 est agencé pour translater selon une direction perpendiculaire par rapport au sens de la longueur du fermoir, c'est-à-dire selon une direction perpendiculaire au déplacement du chariot 4, et présente sur sa face supérieure une portion texturée pour faciliter la préhension du poussoir 5.

De manière à maintenir le poussoir 5 dans sa position verrouillée, le chariot 4 comprend des moyens de rappel, sous la forme d'une lame ressort 6, agencé pour maintenir l'organe de commande sous contrainte. Ainsi, pour déplacer le poussoir 5, l'utilisateur doit faire coulisser ce dernier pour contraindre la lame ressort 6 et déloger l'ergot 50 de l'encoche 34 dans laquelle il se trouve.

Comme on peut l'observer à la figure 3, le chariot 4 comprend un évidement en forme de L pour recevoir le poussoir 5 et la lame ressort 6, le pied du L recevant la lame ressort, et le corps du L recevant et guidant le poussoir 5 qui est légèrement saillant par rapport à l'évidement.

Le chariot 4 comprend des moyens de limitation de sa course par rapport au passant 3, ces moyens de limitation de la course se présentant sous la forme d'un pion 32 solidaire du passant 3 et qui est agencé pour coopérer avec un trou oblong 42 du chariot 4. Un tel agencement permet à la fois de définir les positions extrêmes du chariot 4 par rapport au passant 3, et d'éviter que le chariot 4 ne vienne se déloger des rainures 33. De manière à pouvoir démonter facilement le chariot 4 du passant 3, le pion 32 est vissé sur le passant 3.

Ainsi, lorsque le porteur souhaite changer la longueur du bracelet, le porteur peut modifier la position du chariot 4 en pressant sur le poussoir 5 pour déloger l'ergot 50 de l'encoche 34 formée dans l'une des rainures de guidage 33, puis fait coulisser le chariot 4 ou le passant 3 vers une deuxième position où l'encoche 34 se retrouve face à l'ergot 50. Une fois la position choisie, le porteur relâche le poussoir 5 et la position est verrouillée lorsque l'ergot 50 est logé dans la seconde encoche.

Par ailleurs, des moyens de verrouillage conventionnels sont prévus pour assurer le maintien de l'état fermé du fermoir. A cet effet, un mécanisme de verrouillage classique est arrangé pour maintenir accrochée la première lame 2 sur la deuxième lame 1 quand aucune pression n'est exercée simultanément sur les poussoirs formés par les extensions 11. Les extensions 11 présentent chacune des crochets fixes configurés pour coopérer respectivement avec le premier téton 7 disposé sur le passant 3.

Lorsque les extensions 11 sont actionnées, les crochets s'éloignent les uns des autres pour faire passer le fermoir dans son état ouvert.

La demande de brevet EP 09131060 A1 décrit en détail un fermoir de ce type et l'homme du métier pourra s'y reporter en cas de besoin.

Le fermoir 100 est représenté dans sa configuration longue sur la figure 2a. Si le chariot est déplacé vers la deuxième encoche libre, le bracelet (non représenté) est alors allongé et occupe la position de la figure 3a.

Il ressort du présent exposé que le fermoir selon la présente invention comprend un élément mobile susceptible d'être déplacé pour ajuster la longueur utile du bracelet. La construction et la manipulation de ce fermoir sont simples et permettent à l'utilisateur de procéder aisément au réglage du fermoir lorsque c'est nécessaire.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple les formes spécifiquement illustrées et décrites pour les lames ou encore leur mode de coopération permettant d'assurer le verrouillage du fermoir.

L'homme du métier ne rencontrera pas de difficulté particulière pour adapter le contenu de la présente divulgation à ses propres besoins et mettre en oeuvre un fermoir, notamment pour pièce d'horlogerie, sans sortir du cadre de la présente invention. On notera par exemple que l'adaptation du présent enseignement pour la construction d'une boucle déployante de structure différente à celle illustrée et décrite ne posera pas de difficulté particulière à l'homme du métier.

## Revendications

1. Fermoir (100) pour bracelet comprenant des première et seconde lames (1, 2) articulées l'une par rapport à l'autre, par une première de leurs extrémités respectives, entre une position fermée, de porter, et au moins une position ouverte, ladite première lame (1) portant un organe de fixation (8) d'un premier brin de bracelet, ladite seconde lame (2), inférieure, étant reliée à un passant (3) à sa seconde extrémité, le passant définissant un passage pour un second brin de bracelet et portant un téton (31) destiné à être inséré dans un trou adapté du brin de bracelet pour définir un point d'ancrage de ce dernier au fermoir (100), le fermoir (100) comportant en outre au moins un organe de verrouillage (12) pour maintenir lesdites première et seconde lames (1, 2) dans leur position fermée, **caractérisé en ce qu'**il comprend un chariot (4) relié à la deuxième extrémité de la seconde lame (2), ledit chariot (4) étant agencé pour coulisser dans le passant (3) et apte à passer d'une première position indexée à une deuxième positon indexée pour définir au moins deux positions prédéfinies associées à une longueur utile prédéfinie du bracelet.

2. Fermoir (100) selon la revendication 1, **caractérisé en ce que** ledit passant (3) comprend deux rainures (33) de guidage disposées en vis-à-vis et dans lesquelles le chariot (4) coulisse dans le sens de la longueur du fermoir (100).

3. Fermoir (100) selon la revendication 1 ou 2, **caractérisé en ce que** le passant (3) comprend des moyens d'indexation définissant les première et deuxième positions indexées.

4. Fermoir (100) selon la revendication 3, **caractérisé en ce que** les moyens d'indexation comprennent au moins deux encoches (34) disposées sur au moins une des rainures (33) de guidage.

5. Fermoir (100) selon l'une des revendications précédentes, **caractérisé en ce que** le passant (3) comprend un organe de commande agencé pour permettre le déplacement du chariot (4) d'une position à une autre.

6. Fermoir (100) selon la revendication 5, **caractérisé en ce que** l'organe de commande se présente sous la forme d'un poussoir (5) agencé sur le chariot (4), le poussoir comprenant un ergot (50) agencé pour coopérer avec les moyens d'indexation.

7. Fermoir (100) selon la revendication 6, **caractérisé en ce que** le poussoir (5) est agencé pour translater selon une direction perpendiculaire par rapport au sens de la longueur du fermoir.

8. Fermoir (100) selon l'une des revendications précédentes, **caractérisé en ce qu'**il comprend des moyens de rappel agencé pour maintenir l'organe de commande sous contrainte.

9. Fermoir (100) selon l'une des revendications précédentes, **caractérisé en ce que** le chariot (4) comprend des moyens de limitation de la course de ce dernier.

10. Fermoir (100) selon la revendication 9, **caractérisé en ce que** les moyens de limitation de la course du chariot comprennent un pion (32) solidaire du passant (3) et agencé pour coopérer avec un trou oblong (42) du chariot (4).

11. Fermoir (100) selon la revendication 10, **caractérisé en ce que** les extrémités du trou oblong (42) définissent deux positions indexées du chariot (4).

12. Montre-bracelet comportant un bracelet muni d'un fermoir (100) selon l'une quelconque des revendications précédentes.

## Patentansprüche

1. Armbandschließe (100) mit einer ersten und einer zweiten Lamelle (1, 2), die an einem ersten ihrer jeweiligen Enden zwischen einer geschlossenen Trageposition und mindestens einer offenen Position gelenkig miteinander verbunden sind, wobei die erste Lamelle (1) ein Befestigungsorgan (8) eines ersten Armbandstrangs trägt, die zweite untere Lamelle (2) an ihrem zweiten Ende mit einer Schlaufe (3) verbunden ist, wobei die Schlaufe einen Durchgang für einen zweiten Armbandstrang definiert und einen Stift (31) trägt, der dazu bestimmt ist, in ein geeignetes Loch des Armbandstrangs eingeführt zu werden, um einen Punkt zur Verankerung des letzteren an der Schließe (100) zu definieren, wobei die Schließe (100) außerdem mindestens ein Verriegelungsorgan (12) umfasst, um die erste und die zweite Lamelle (1, 2) in ihrer geschlossenen Position zu halten, **dadurch gekennzeichnet, dass** sie einen Kreuzschlitten (4) umfasst, der mit dem zweiten Ende der zweiten Lamelle (2) verbunden ist, wobei der Kreuzschlitten (4) so beschaffen ist, dass er in der Schlaufe (3) gleitet und von einer ersten geschalteten Position in eine zweite geschaltete Position übergehen kann, um mindestens zwei vordefinierte Positionen zu definieren, die mit einer vordefinierten Nutzlänge des Armbands verbunden sind.

2. Schließe (100) nach Anspruch 1, **dadurch gekennzeichnet, dass** die Schlaufe (3) zwei einander gegenüberliegende Führungsnuten (33) aufweist, in denen der Kreuzschlitten (4) in Längsrichtung des Verschlusses (100) gleitet.

3. Schließe (100) nach Anspruch 1 oder 2, **dadurch gekennzeichnet, dass** die Schlaufe (3) Indexierungsmittel umfasst, die die erste und zweite Indexierungsposition definieren.

4. Schließe (100) nach Anspruch 3, **dadurch gekennzeichnet, dass** die Indexierungsmittel mindestens zwei Kerben (34) umfassen, die auf mindestens einer der Führungsnuten (33) angeordnet sind.

5. Schließe (100) nach einem der vorhergehenden Ansprüche, **dadurch gekennzeichnet, dass** die Schlaufe (3) ein Steuerelement umfasst, das so angeordnet ist, dass es die Bewegung des Kreuzschlittens (4) von einer Position in eine andere ermöglicht.

6. Schließe (100) nach Anspruch 5, **dadurch gekennzeichnet, dass** das Steuerelement die Form eines auf dem Kreuzschlitten (4) angeordneten Stößels (5) hat, wobei der Drücker einen Sporn (50) aufweist, der so angeordnet ist, dass er mit dem Indexierungsmittel zusammenwirkt.

7. Schließe (100) nach Anspruch 6, **dadurch gekennzeichnet, dass** der Stößel (5) so angeordnet ist, dass er sich in einer Richtung senkrecht zur Längsrichtung der Schließe bewegt.

8. Schließe (100) nach einem der vorhergehenden Ansprüche, **dadurch gekennzeichnet, dass** er Rückholmittel umfasst, die so beschaffen sind, dass sie das Steuerorgan unter Spannung halten.

9. Schließe (100) nach einem der vorhergehenden Ansprüche, **dadurch gekennzeichnet, dass** der Kreuzschlitten (4) Mittel zur Begrenzung des Hubs desselben aufweist.

10. Schließe (100) nach Anspruch 9, **dadurch gekennzeichnet, dass** die Mittel zur Begrenzung des Wegs des Kreuzschlittens einen mit der Schlaufe (3) fest verbundenen Stift (32) umfassen, der so angeordnet ist, dass er mit einem Langloch (42) des Kreuzschlittens (4) zusammenwirkt.

11. Schließe (100) nach Anspruch 10, **dadurch gekennzeichnet, dass** die Enden des Langlochs (42) zwei Raststellungen des Kreuzschlittens (4) definieren.

12. Armbanduhr mit einem Armband, das mit einer Schließe (100) nach einem der vorhergehenden Ansprüche versehen ist.

## Claims

1. A wristlet clasp (100) comprising first and second blades (1, 2) hinged relative to each other, by a first of their respective ends, between a closed wearing position and at least one open position, said first blade (1) carrying a member (8) for fastening a first wristlet strand, said second lower blade (2) being connected to a loop (3) at its second end, the loop defining a passage for a second wristlet strand and carrying a stud (31) intended to be inserted into an adapted hole in the wristlet strand to define a point for anchoring the latter to the clasp (100), the clasp (100) further including at least one locking member (12) for holding said first and second blades (1, 2) in their closed position, **characterised in that** it comprises a carriage (4) connected to the second end of the second blade (2), said carriage (4) being arranged to slide in the loop (3) and able to switch from a first indexed position to a second indexed position to define at least two predefined positions associated with a predefined useful length of the wristlet.

2. The clasp (100) according to claim 1, **characterised in that** said loop (3) comprises two guide grooves (33) disposed opposite each other and wherein the carriage (4) slides in the direction of the length of the clasp (100).

3. The clasp (100) according to claim 1 or 2, **characterised in that** the loop (3) comprises indexing means defining the first and second indexed positions.

4. The clasp (100) according to claim 3, **characterised in that** the indexing means comprise at least two notches (34) disposed on at least one of the guide grooves (33).

5. The clasp (100) according to one of the preceding claims, **characterised in that** the loop (3) comprises a control member arranged to allow the movement of the carriage (4) from one position to another.

6. The clasp (100) according to claim 5, **characterised in that** the control member is in the form of a push-piece (5) arranged on the carriage (4), the push-piece comprising a lug (50) arranged to cooperate with the indexing means.

7. The clasp (100) according to claim 6, **characterised in that** the push-piece (5) is arranged to translate in a direction perpendicular to the direction of the length of the clasp.

8. The clasp (100) according to one of the preceding claims, **characterised in that** it comprises return means arranged to maintain the control member under stress.

9. The clasp (100) according to one of the preceding claims, **characterised in that** the carriage (4) comprises means for limiting the stroke of the latter.

10. The clasp (100) according to claim 9, **characterised in that** the means for limiting the stroke of the carriage comprise a pin (32) integral with the loop (3) and arranged to cooperate with an oblong hole (42) of the carriage (4).

11. The clasp (100) according to claim 10, **characterised in that** the ends of the oblong hole (42) define two indexed positions of the carriage (4).

12. A wristwatch including a wristlet provided with a clasp (100) according to any one of the preceding claims.
